# EUROPÄISCHE PATENTSCHRIFT

(11) **EP 0 566 104 B1**
(45) Veröffentlichungstag und Bekanntmachung des Hinweises auf die Patenterteilung: **22.01.1997**
(21) Anmeldenummer: 93106090.9
(22) Anmeldetag: 15.04.1993
(51) Int. Cl.: H04B 1/20, H03J 9/06

(54) **Infrarot-Fernbedienungsgeber**
Infrared remote control device
Dispositif de télécommande à infrarouge

(30) Priorität: 15.04.1992 DE 9205233 U
(43) Veröffentlichungstag der Anmeldung: 20.10.1993
(73) Patentinhaber: GRUNDIG E.M.V. Elektro-Mechanische Versuchsanstalt Max Grundig GmbH & Co. KG, D-90762 Fürth (DE); IR3 Video International GmbH, 90471 Nürnberg (DE)
(72) Erfinder: Bratenstein, Ernst, Grundig E.M.V., Max Grundig, W-8510 Fuerth (DE)

(56) Entgegenhaltungen:
- EP-A- 0 435 370
- DE-U- 9 003 169

## Beschreibung

Die Erfindung betrifft einen Infrarot-Fernbedienungsgeber mit den im Oberbegriff des Anspruchs 1 angegebenen Merkmalen.

Neuere Fernbedienungsgeber weisen eine Vielzahl von Bedieneinrichtungen, z.B. Tasten und Drehgeber, auf, mittels derer die unterschiedlichen Funktionen eines oder mehrerer Geräte der Unterhaltungselektronik ausgelöst werden können. Durch die Vielzahl von Bedieneinrichtungen wird jedoch der Bedienvorgang insgesamt unübersichtlich. Dies führt beispielsweise dazu, daß insbesondere ältere Menschen in bezug auf die Bedienung der Geräte überfordert sind und bei eventuellen Eingabefehlern nicht mehr in der Lage sind, den ursprünglichen Gerätezustand wieder herzustellen. Außerdem ergeben sich ganz allgemein Unannehmlichkeiten bei der Handhabung der Fernbedienungsgeber, da - bedingt durch die Vielzahl der Bedieneinrichtungen - die Fernbedienungsgeber immer größer werden.

Aus dem deutschen Gebrauchsmuster G 90 03 169.5 ist ein zuammensteckbarer Fernbedienungsgeber bekannt. Wird dieser im zusammengesteckten Zustand betrieben, so können sämtliche Bedienfunktionen eines oder mehrere Geräte der Unterhaltungselektronik ausgelöst werden. Sind die zusammensteckbaren Einheiten jedoch voneinander getrennt, so kann nur ein kleiner Teil der Bedienfunktionen ausgelöst werden.

Als nachteilig kann bei dem bekannten zusammensteckbaren Fernbedienungsgeber angesehen werden, daß sich die endgültige Form des Fernbedienungsgebers erst ergibt, wenn die beiden Einheiten zusammengesteckt sind. Daraus ergibt sich das Problem, daß der zusammensteckbare Fernbedienungsgeber nicht in einer dem Benutzer bekannten Art gestaltet werden kann. Ein weiteres Problem ist die mechanische Anfälligkeit eines derartig zusammengesteckten Fernbedienungsgebers.

Aus der Offenlegungsschrift EP 0 435 370 A1 ist ein System zur Fernbedienung bekannt, das aus zwei getrennten Fernbedienungsgebern besteht. Zur Bedienungsvereinfachung wird vorgeschlagen, die mittels des umfassenden Fernbedienungsgebers erstellten Voreinstellungen auch dann zu verwenden, wenn der einfachere Fernbedienungsgeber verwendet wird. Eine mechanische Verbindung der beiden Fernbedienungsgeber wird in dieser Offenlegungsschrift nicht beschrieben.

Aufgabe der vorliegenden Erfindung ist es, einen Infrarot-Fernbedienungsgeber anzugeben, bei dem die beschriebenen Nachteile des Standes der Technik vermieden werden.

Diese Aufgabe wird bei einem Infrarot-Fernbedienungsgeber mit den im Oberbegriff des Anspruchs 1 angegebenen Merkmalen durch die im kennzeichnenden Teil des Anspruchs 1 angegebenen Merkmale gelöst. Vorteilhafte Ausgestaltungen ergeben sich aus den Unteransprüchen.

Die Vorteile der Erfindung bestehen insbesondere darin, daß der beanspruchte Fernbedienungsgeber einen vereinfachten Bedienvorgang ermöglicht und im zusammengesetzten Zustand in einer dem Benutzer bekannten Art gestaltet ist. Darüber hinaus ist durch das formschlüssige Einfügen der ersten Bedieneinheit in die zweite eine größere mechanische Stabilität gegeben.

Weitere Vorteile der Erfindung ergeben sich aus der Erläuterung der Ausführungsbeispiele anhand der Figuren.

Es zeigen:
Figuren 1 bis 4 ein Ausführungsbeispiel, bei dem beide Bedieneinheiten als vollständige Infrarot-Fernbedienungsgeber ausgebildet sind, sowie
Figuren 5 bis 8 ein Ausführungsbeispiel, bei dem nur eine Bedieneinheit als ein vollständiger Infrarot-Fernbedienungsgeber ausgebildet ist.

In Figur 1 ist die Draufsicht eines erfindungsgemäßen ersten Ausführungsbeispiels eines Infrarot-Fernbedienungsgebers dargestellt, sowie in Figur 2 seine Seitenansicht. Der Infrarot-Fernbedienungsgeber besteht aus einer ersten Bedieneinheit 5 und einer zweiten Bedieneinheit 1, wobei die erste Bedieneinheit 5 in die zweite Bedieneinheit 1 formschlüssig eingefügt ist. Dies kann beispielsweise durch Einschieben der ersten Bedieneinheit 5 in eine in der zweiten Bedieneinheit 1 vorgesehene Aussparung erfolgen, wobei die Aussparung an die Konturen der ersten Bedieneinheit 5 angepaßt ist. Beide Bedieneinheiten 1 und 5 sind als vollständige und unabhängige Infrarot-Fernbedienungsgeber ausgebildet. Die Bedieneinheiten 1 und 5 weisen als Bedieneinrichtungen Tastenblöcke 3, 4 und 9 auf, die Bedieneinheit 1 außerdem noch eine Anzeigeeinrichtung. Der Tastenblock 4 der ersten Bedieneinheit 5 und der Tastenblock 9 der zweiten Bedieneinheit 1 ermöglichen das Auslösen bestimmter Grundfunktionen des zu steuernden Geräts. Bei einem Videorekorder können diese Grundfunktionen beispielsweise durch Wiedergabe, Aufnahme, schnelles Vor- und Rückspulen, Bildsuchlauf, Pause und Aus gebildet werden. In der Figur 2 sind außerdem ein Infrarot-Sender 7 der ersten Bedieneinheit 5 und ein Infrarot-Sender 8 der zweiten Bedieneinheit 9 zu erkennen. Auf die Darstellung weiterer Einzelheiten wie des Batteriefachs oder der Auswerteschaltung wurde verzichtet. Sind die beiden Bedieneinheiten 1 und 5 zusammengefügt, so erfolgt das Auslösen der Gerätefunktionen des zu steuernden Geräts über die Bedieneinrichtungen 3 und 9 sowie über den Infrarot-Sender 8 der zweiten Bedieneinheit 1.

Werden, wie in den Figuren 3 und 4 dargestellt, die beiden Bedieneinheiten getrennt, so stehen zwei vollständig unabhängige Infrarot-Fernbedienungsgeber zur Verfügung. Dies hat den Vorteil, daß das Auslösen von Gerätefunktionen von zwei Bedienpersonen vorgenommen werden kann. Außerdem ist die Möglichkeit einer Fernbedienung auch für den Fall gewährleistet, daß eine der beiden Bedieneinheiten 1 bzw. 5 defekt oder nicht auffindbar ist.

In Figur 5 ist die Draufsicht eines erfindungsgemäßen zweiten Ausführungsbeispiels eines Infrarot-Fernbedienungsgebers dargestellt. Dieser besteht aus einer ersten Bedieneinheit 5 und einer zweiten Bedieneinheit 1, wobei die erste Bedieneinheit 5 in die zweite Bedieneinheit 1 formschlüssig eingefügt ist. Die Bedieneinheiten 1 und 5 weisen als Bedieneinrichtungen Tastenblöcke 3 und 4 auf, die Bedieneinheit 1 außerdem noch eine Anzeigeeinrichtung. Der Tastenblock 4 der ersten Bedieneinheit 5 ermöglicht das Auslösen bestimmter Grundfunktionen des zu steuernden Geräts. In der Seitenansicht des Infrarot-Fernbedienungsgebers in Figur 6 ist außerdem ein Infrarot-Sender 7 der ersten Bedieneinheit 5 zu erkennen sowie ein Lichtleiter 6 zur Auskopplung der Infrarot-Signale aus der zweiten Bedieneinheit 1. Auf die Darstellung weiterer Einzeilheiten wie des Batteriefachs, der Auswerteschaltung oder der Kontaktierung zwischen erster und zweiter Bedieneinheit wurde verzichtet. Wird der Infrarot-Fernbedienungsgeber im zusammengefügten Zustand benutzt, sind alle Gerätefunktionen auslösbar. Die Gerätegrundfunktionen über den Tastenblock 4 der ersten Bedieneinheit 5 und die zusätzlichen Gerätefunktionen über den Tastenblock 3 der zweiten Bedieneinheit 1. Werden Gerätefunktionen über den Tastenblock 3 ausgelöst, so werden die entsprechenden Signale über die Kontaktierung zwischen der zweiten und der ersten Bedieneinheit zur Auswerteschaltung in der ersten Bedieneinheit 5 übertragen. Die Auswerteschaltung steuert den Infrarot-Sender 7 an, dessen Signale mittels des Lichtleiters 6 aus dem Infrarot-Fernbedienungsgeber ausgekoppelt und zum zu steuernden Gerät übertragen werden. Ist bei zusammengefügten Bedieneinheiten die erste Bedieneinheit 5 so in der zweiten Bedieneinheit 1 angeordnet, daß der Infrarot-Sender 7 seine Signale direkt an das zu steuerende Gerät abstrahlen kann, so kann auf den Lichtleiter 6 verzichtet werden.

In den Figuren 7 und 8 ist der oben beschriebene Infrarot-Fernbedienungsgeber für den Fall dargestellt, daß die erste Bedieneinheit 5 aus der zweiten Bedieneinheit 1 entnommen ist. Nunmehr sind nur die Gerätegrundfunktionen über den Tastenblock 4 der ersten Bedieneinheit 5 auslösbar. Der Vorteil eines derartig ausgestalteten Infrarot-Fernbedienungsgebers ist insbesondere darin zu sehen, daß nur ein sehr geringer Realisierungsaufwand nötig ist, da die Hauptbestandteile des Infrarot-Fernbedienungsgebers wie Auswerteschaltung, Infrarot-Sender und Batterie nur einmal vorhanden sind.

Neben den beiden erläuterten Ausführungsbeispielen ist eine Vielzahl von Änderungen und Kombinationen möglich, die sich ohne weiteres aus dem Beschriebenen ableiten lassen. Beispielsweise kann die Anzeigeeinrichtung in der zweiten Bedieneinheit auch für die Anzeige von Betriebsdaten des zu steuernden Geräts vorgesehen sein, wozu entweder in der ersten oder zweiten Bedieneinheit ein Infrarot-Empfänger vorhanden ist, der die Signale eines Infrarot-Senders im zu steuernden Gerät empfängt. Weiterhin können neben Tastenblöcken andere Bedieneinrichtungen, z.B. Drehgeber, verwendet werden, oder der Lichtleiter kann durch ein Spiegelsystem ersetzt werden.

## Patentansprüche

1. Infrarot-Fernbedienungsgeber, bestehend aus einer ersten Bedieneinheit (5) für das Auslösen von Gerätegrundfunktionen und einer zweiten Bedieneinheit (1) für das Auslösen aller Gerätefunktionen,
**dadurch gekennzeichnet**,
daß die erste Bedieneinheit (5) formschlüssig und ohne Veränderung der Abmessungen der zweiten Bedieneinheit (1) in diese eingefügt werden kann.

2. Infrarot-Fernbedienungsgeber nach Anspruch 1,
**dadurch gekennzeichnet**,
daß sowohl die erste (5) als auch die zweite (1) Bedieneinheit selbständig funktionsfähige Infrarot-Fernbedienungsgeber sind, die jeweils ein Batteriefach, eine Auswerteschaltung, einen Infrarot-Sender (7;8) und Bedieneinrichtungen (4;3,9) aufweisen.

3. Infrarot-Fernbedienungsgeber nach Anspruch 1,
**dadurch gekennzeichnet**,
daß die erste Bedieneinheit (5) ein selbständig funktionsfähiger Infrarot-Fernbedienungsgeber ist, welcher ein Batteriefach, eine Auswerteschaltung, einen Infrarot-Sender (7) und Bedieneinrichtungen (4) aufweist,
daß die zweite Bedieneinheit (1) Bedieneinrichtungen aufweist (3,9), und
daß bei eingefügter erster Bedieneinheit (5) die Bedieneinheiten (1;5) zur Signalübertragung elektrisch leitend miteinander verbunden sind.

4. Infrarot-Fernbedienungsgeber nach Anspruch 3,
**dadurch gekennzeichnet**,
daß in der zweiten Bedieneinheit (1) ein Lichtleiter (6) oder ein Spiegelsystem vorgesehen ist, das bei eingefügter erster Bedieneinheit (5) die Auskopplung der vom Infrarot-Sender(7) der ersten Bedieneinheit (5) stammenden Infrarot-Signale aus der zweiten Bedieneinheit (1) ermöglicht.

5. Infrarot-Fernbedienungsgeber nach Anspruch 3 oder 4,
**dadurch gekennzeichnet**,
daß nur die erste Bedieneinheit (5) Bedieneinrichtungen (4) für die Gerätegrundfunktionen aufweist.

6. Infrarot-Fernbedienungsgeber nach einem der Ansprüche 1 bis 5,
**dadurch gekennzeichnet**,
daß die Bedieneinrichtungen (4;3,9) der Bedieneinheiten (5;1) Tastenblöcke und/oder Drehgeber sind.

7. Infrarot-Fernbedienungsgeber nach einem der Ansprüche 1 bis 6,
**dadurch gekennzeichnet**,
daß die zweite Bedieneinheit (1) eine Anzeigevorrichtung (2) aufweist.

8. Infrarot-Fernbedienungsgeber nach Anspruch 7,
**dadurch gekennzeichnet**,
daß die Anzeigevorrichtung (2) der zweiten Bedieneinheit (1) Betriebszustände und Daten des Infrarot-Fernbedienungsgebers und des zu steuernden Geräts anzeigt, wobei die Daten des zu steuernden Geräts von einem Infrarot-Sender im zu steuernden Gerät abgestrahlt und von einem Infrarot-Empfänger in der ersten oder zweiten Bedieneinheit (5;1) empfangen werden.

## Claims

1. Infrared remote controller, comprising a first control unit (5) for actuating basic appliance functions and a second control unit (1) for actuating all the appliance functions, characterized in that the first control unit (5) can be inserted into the second control unit (1) in a form-fit manner and without altering the dimensions of the latter.

2. Infrared remote controller according to Claim 1, characterized in that both the first (5) and the second (1) control units are independently operational infrared remote controllers which each have a battery compartment, an evaluation circuit, an infrared transmitter (7; 8) and operating devices (4; 3, 9).

3. Infrared remote controller according to Claim 1, characterized in that the first control unit (5) is an independently operational infrared remote controller which has a battery compartment, an evaluation circuit, an infrared transmitter (7) and operating devices (4), in that the second control unit (1) has operating devices (3, 9), and in that, when the first control unit (5) is inserted, the control units (1; 5) are linked together in an electrically conducting manner for the purpose of signal transmission.

4. Infrared remote controller according to Claim 3, characterized in that there is provided in the second control unit (1) a light guide (6) or a mirror system which, when the first control unit (5) is inserted, enables the coupling-out from the second control unit (1) of the infrared signals originating from the infrared transmitter (7) of the first control unit (5).

5. Infrared remote controller according to Claim 3 or 4, characterized in that only the first control unit (5) has control devices (4) for the basic appliance functions.

6. Infrared remote controller according to one of Claims 1 to 5, characterized in that the control devices (4; 3, 9) of the control units (5; 1) are keypads and/or rotary controls.

7. Infrared remote controller according to one of Claims 1 to 6, characterized in that the second control unit (1) has an indicating device (2).

8. Infrared remote controller according to Claim 7, characterized in that the indicating device (2) of the second control unit (1) indicates operating modes and data of the infrared remote controller and of the appliance to be controlled, the data of the appliance to be controlled being radiated by an infrared transmitter in the appliance to be controlled and being received by an infrared receiver in the first or second control unit (5; 1).

## Revendications

1. Emetteur de télécommande à infrarouge, composé d'une première unité de commande (5) permettant de déclencher des fonctions d'un appareil, et d'une seconde unité de commande (1) permettant de déclencher toutes les fonctions d'un appareil, caractérisé en ce que la première unité de commande (5) peut-être insérée par conjugaison des formes dans la seconde unité (1), et sans entraîner une modification des dimensions de celle-ci.

2. Emetteur de télécommande à infrarouge selon la revendication 1, caractérisé en ce qu'à la fois la première (5) et la seconde (1) unités de commande sont des émetteurs de télécommande à infrarouge pouvant fonctionner de façon autonome, comportant chacun un compartiment à piles, un circuit d'analyse, un émetteur infrarouge (7; 8) et des dispositifs de commande (4; 3, 9).

3. Emetteur de télécommande à infrarouge selon la revendication 1, caractérisé en ce que la première unité de commande (5) est un émetteur de télécommande à infrarouge pouvant fonctionner de façon autonome, comprenant un compartiment à piles, un circuit d'analyse, un émetteur infrarouge (7) et des dispositifs de commande (4), en ce que la seconde unité de commande (1) comporte des dispositifs de commande (3, 9), et en ce que, lorsque la première unité de commande (5) est enfichée, les deux unités de commande (1; 5) sont reliées l'une à l'autre de façon électriquement conductrice en vue d'assurer la transmission des signaux.

4. Emetteur de télécommande à infrarouge selon la revendication 3, caractérisé en ce qu'un conducteur optique (6) ou un système de miroirs est prévu dans la seconde unité de commande, permettant la sortie des signaux infrarouges émis par l'émetteur infrarouge (7) de la première unité de commande (5) à travers la seconde unité de commande (1) lorsque la première unité de commande (5) est enfichée.

5. Emetteur de télécommande à infrarouge selon la revendication 3 ou 4, caractérisé en ce que seulement la première unité de commande (5) comporte des dispositifs de commande (4) pour les fonctions de base de l'appareil.

6. Emetteur de télécommande à infrarouge selon l'une des revendications 1 à 5, caractérisé en ce que les dispositifs de commande (4; 3, 9) des unités de commande (5; 1) sont des blocs de touches et/ou des dispositifs de réglage rotatifs.

7. Emetteur de télécommande à infrarouge selon l'une des revendications 1 à 6, caractérisé en ce que la seconde unité de commande (1) comporte un dispositif d'affichage (2).

8. Emetteur de télécommande à infrarouge selon la revendication 7, caractérisé en ce que le dispositif d'affichage (2) de la seconde unité de commande (1) affiche l'état de fonctionnement et des données de l'émetteur de télécommande à infrarouge et de l'appareil à commander, les données de l'appareil à commander étant émises par un émetteur infrarouge situé dans l'appareil à commander, et étant reçues par un capteur infrarouge situé dans la première ou la seconde unité de commande (5; 1).
